# EUROPÄISCHE PATENTANMELDUNG

(11) **EP 4 764 099 A1**
(43) Veröffentlichungstag der Anmeldung: **24.06.2026**
(21) Anmeldenummer: 25211999.5
(22) Anmeldetag: 29.10.2025
(51) Int. Cl.: E03F 5/04

(54) **ABLAUFRINNE SOWIE ABLAUFVORRICHTUNG MIT EINER DERARTIGEN ABLAUFRINNE**

(30) Priorität: 18.12.2024 DE 102024138746
(71) Anmelder: Dallmer GmbH & Co. KG, 59757 Arnsberg (DE)
(72) Erfinder: Steffen, Jörg, 59469 Ense-Bremen (DE)
(74) Vertreter: Fritz Patent- und Rechtsanwälte PartmbB

(57) **Zusammenfassung**

Ablaufrinne (1) für eine zumindest teilweise in den Boden eines Raumes einbaubare Ablaufvorrichtung, umfassend einen Rinnenboden (16), sowie zwei sich von dem Rinnenboden (16) in Gebrauchsstellung nach oben erstreckende Seitenwände (17), wobei die Ablaufrinne (1) eine Gesamthöhe (H) von weniger als 7 mm aufweist. Die Erfindung betrifft weiterhin eine Ablaufvorrichtung mit mindestens zwei Ablaufrinnen (1) und einem Gehäuseteil (2), das im eingebauten Zustand eine obere Öffnung und eine untere Öffnung aufweist, wobei in die obere Öffnung von den Ablaufrinnen (1) abfließendes Wasser eintreten kann und wobei aus der unteren Öffnung das durch die obere Öffnung eingetretene Wasser austreten kann, wobei die beiden Ablaufrinnen (1) oder zwei der Ablaufrinnen (1) dazu eingerichtet sind, auf der gleichen Seite des Gehäuseteils (2) parallel und in Querrichtung zueinander beabstandet angeordnet zu werden.

## Beschreibung

Die vorliegende Erfindung betrifft eine Ablaufrinne gemäß dem Oberbegriff des Anspruchs 1 sowie eine Ablaufvorrichtung gemäß dem Oberbegriff des Anspruchs 9.

Eine Ablaufrinne und eine Ablaufvorrichtung der vorgenannten Art sind aus der EP 3680 406 A1 bekannt. Die darin beschriebene Ablaufvorrichtung umfasst zwei langgestreckte Ablaufrinnen und ein Gehäuseteil, das im eingebauten Zustand eine obere Öffnung und eine untere Öffnung aufweist, wobei in die obere Öffnung von den Ablaufrinnen abfließendes Wasser eintreten kann und wobei aus der unteren Öffnung das durch die obere Öffnung eingetretene Wasser austreten kann. Die beiden Ablaufrinnen sind im montierten Zustand an voneinander abgewandten Seiten des Gehäuseteils angebracht. Eine jede der Ablaufrinnen umfasst einen Rinnenboden und zwei sich von dem Rinnenboden in Gebrauchsstellung nach oben erstreckende Seitenwände. Die Seitenwände sind an ihrem oberen Ende nach unten umgebogen und erstrecken sich über den Rinnenboden hinaus nach unten. Dadurch weist eine jede der Ablaufrinnen eine vergleichsweise große Gesamthöhe auf. Weiterhin weist eine jede der Ablaufrinnen eine vergleichsweise große Breite von der Außenseite einer der Seitenwände zu der Außenseite der anderen der Seitenwände auf.

Das der vorliegenden Erfindung zugrunde liegende Problem ist die Schaffung einer Ablaufrinne und einer Ablaufvorrichtung der eingangs genannten Art, die derart in den Boden eines Raumes integriert werden können, dass sie unauffälliger und/oder ansprechender gestaltet sind.

Dies wird durch eine Ablaufrinne der eingangs genannten Art mit den kennzeichnenden Merkmalen des Anspruchs 1 und/oder des Anspruchs 4 sowie durch eine Ablaufvorrichtung der eingangs genannten Art mit den kennzeichnenden Merkmalen des Anspruchs 9 erreicht. Die Unteransprüche betreffen bevorzugte Ausgestaltungen der Erfindung.

Gemäß Anspruch 1 ist vorgesehen, dass die Ablaufrinne eine Gesamthöhe von weniger als 7 mm aufweist. Dabei kann die Ablaufrinne eine Gesamthöhe von weniger als 6 mm aufweisen, insbesondere eine Gesamthöhe zwischen 4,5 mm und 5,5 mm, beispielsweise eine Gesamthöhe von 5,0 mm aufweisen. Durch eine derartig geringe Höhe kann die Ablaufrinne einfach in einen dünnen Bodenbelag integriert werden.

Es besteht die Möglichkeit, dass die Ablaufrinne zwischen den Seitenwänden eine Weite für den Transport des Wassers von 8 mm oder weniger als 8 mm aufweist, insbesondere eine Weite von weniger als 6 mm, beispielsweise eine Weite zwischen 3 mm und 4 mm aufweist.

Gemäß Anspruch 4 ist vorgesehen, dass die Ablaufrinne eine Breite von der Außenseite einer der Seitenwände zu der Außenseite der anderen der Seitenwände von 8 mm oder weniger als 8 mm aufweist. Dabei kann die Ablaufrinne eine Breite von der Außenseite einer der Seitenwände zu der Außenseite der anderen der Seitenwände von weniger als 6 mm, insbesondere eine Breite zwischen 4 mm und 5 mm aufweisen. Durch eine derart geringe Breite kann die Ablaufrinne sehr unauffällig in den Bodenbelag integriert werden.

Es besteht die Möglichkeit, dass die Ablaufrinne aus Metall besteht, insbesondere aus Edelstahl besteht. Dadurch ergibt sich ein ansprechendes Äußeres der Ablaufrinne. Alternativ kann die Ablaufrinne als Biegeteil aus Metall ausgebildet sein. Alternativ kann die Ablaufrinne durch 3D-Druck hergestellt werden. Alternativ kann die Ablaufrinne aus Kunststoff bestehen.

Es kann vorgesehen sein, dass der Rinnenboden ein Gefälle aufweist, insbesondere wobei das Gefälle durch Fräsen in den Rinnenboden eingebracht wurde. Das trotz der geringen Höhe der Ablaufrinne vorgesehene Gefälle kann gewährleisten, dass die Ablaufrinne effektiv Wasser abführen kann. Durch das Fräsen lässt sich auch in eine sehr flache aus Metall bestehende Ablaufrinne ein geeignetes Gefälle einbringen, ohne dabei die Stabilität der Ablaufrinne zu beeinträchtigen.

Es besteht die Möglichkeit, dass der Querschnitt der Ablaufrinne U-förmig oder V-förmig ist oder abweichend von einer U-Form oder einer V-Form eine Freiform aufweist. Andere Formen sind durchaus möglich. Dabei kann aufgrund von Designaspekten oder lokalen Anforderungen eine geeignete der unterschiedlichen Querschnittsformen ausgewählt werden.

Gemäß Anspruch 9 ist vorgesehen, dass die beiden Ablaufrinnen oder zwei der Ablaufrinnen dazu eingerichtet sind, auf der gleichen Seite des Gehäuseteils parallel und in Querrichtung zueinander beabstandet angeordnet zu werden. Dabei können die Ablaufrinnen voneinander separiert sein. Insbesondere kann die Ablaufvorrichtung vier Ablaufrinnen umfassen, wobei zwei erste der Ablaufrinnen dazu eingerichtet sind, auf einer ersten Seite des Gehäuseteils parallel und in Querrichtung zueinander beabstandet angeordnet zu werden, und wobei zwei zweite der Ablaufrinnen dazu eingerichtet sind, auf einer zweiten Seite des Gehäuseteils, die von der ersten Seite des Gehäuseteils abgewandt ist, parallel und in Querrichtung zueinander beabstandet angeordnet zu werden. Durch die zueinander beabstandeten Ablaufrinnen kann eine ansprechendere Integration der Ablaufvorrichtung in den Boden eines Raumes erreicht werden.

Es besteht die Möglichkeit, dass das Gehäuseteil für jede der Ablaufrinnen eine Aufnahme aufweist, wobei jede der Aufnahmen dazu eingerichtet ist, dass eine der Ablaufrinnen mit ihrem Ende in die Aufnahme hineinragt. Dadurch kann sich während und nach der Montage eine stabile Verbindung zwischen den Ablaufrinnen und dem Gehäuseteil der Ablaufvorrichtung ergeben.

Es kann vorgesehen sein, dass die Ablaufvorrichtung eine Abdeckung umfasst, insbesondere wobei die Abdeckung U-förmig ausgebildet ist und einen Boden sowie zwei sich von dem Boden in Einbaulage nach oben erstreckende Seitenwände aufweist. Dabei kann die Ablaufvorrichtung zwei Stege umfassen, die sich außerhalb der Abdeckung parallel zu den Seitenwänden der Abdeckung erstrecken, so dass jeweils zwischen einem der Stege und einer Seitenwand der Abdeckung eine schlitzförmige Öffnung für Wasser gebildet wird, insbesondere wobei die Ablaufvorrichtung dazu eingerichtet ist, dass in eine jede der schlitzförmigen Öffnungen von einer Ablaufrinne abfließendes Wasser eintritt. Dabei können die schlitzförmigen Öffnungen auch Wasser aufnehmen, das nicht aus den Ablaufrinnen ausgetreten ist, sondern seitlich von einem neben dem Gehäuseteil angeordneten Bodenbelag in die Öffnungen fließt.

Dabei kann vorgesehen sein, dass die schlitzförmigen Öffnungen eine Weite für den Transport des Wassers von 8 mm oder weniger als 8 mm aufweisen.

Es besteht die Möglichkeit, dass die Ablaufvorrichtung dazu eingerichtet ist, dass zwischen den beiden parallel zueinander verlaufenden Ablaufrinnen ein Abschnitt eines Bodenbelags angeordnet wird und/oder zwischen den beiden Seitenwänden der Abdeckung ein Abschnitt eines Bodenbelags angeordnet wird. Dadurch können sowohl die Ablaufrinnen als auch das Gehäuseteil beinahe unsichtbar in den Bodenbelag integriert werden.

Es kann vorgesehen sein, dass die mindestens zwei Ablaufrinnen erfindungsgemäße Ablaufrinnen sind.

Weitere Merkmale und Vorteile von Ausführungsbeispielen der Erfindung werden unter Bezugnahme auf die Zeichnungen nachfolgend beschrieben. Dabei werden für gleiche oder ähnliche Teile und für Teile mit gleichen oder ähnlichen Funktionen dieselben Bezugszeichen verwendet. Es zeigen:
- Fig. 1: eine perspektivische Ansicht einer ersten Ausführungsform einer erfindungsgemäßen Ablaufrinne;
- Fig. 2: ein Detail des von der Ablaufvorrichtung abgewandten Endes der Ablaufrinne gemäß Fig. 1;
- Fig. 3: ein Detail des der Ablaufvorrichtung zugewandten Endes der Ablaufrinne gemäß Fig. 1;
- Fig. 4: ein Detail des der Ablaufvorrichtung zugewandten Endes einer zweiten Ausführungsform einer erfindungsgemäßen Ablaufrinne;
- Fig. 5: ein Detail des der Ablaufvorrichtung zugewandten Endes einer dritten Ausführungsform einer erfindungsgemäßen Ablaufrinne;
- Fig. 6: eine perspektivische Explosionsansicht eines Teils einer erfindungsgemäßen Ablaufvorrichtung;
- Fig. 7: ein Detail der Fig. 6;
- Fig. 8: eine perspektivische Ansicht eines Teils der Ablaufvorrichtung gemäß Fig. 6;
- Fig. 9: ein Detail der Fig. 8;
- Fig. 10: eine Draufsicht auf die Ablaufvorrichtung gemäß Fig. 6 im in den Boden eines Raumes eingebauten Zustands;
- Fig. 11: einen Schnitt durch die Ablaufvorrichtung gemäß Fig. 6 im in den Boden eines Raumes eingebauten Zustands;
- Fig. 12: ein Detail der Fig. 11;
- Fig. 13: ein Fig. 12 entsprechendes Detail von Teilen der Ablaufvorrichtung gemäß Fig. 6;
- Fig. 14: eine perspektivische Detailansicht von Teilen der Ablaufvorrichtung gemäß Fig. 6;
- Fig. 15: ein Detail der Fig. 14;
- Fig. 16: einen Längsschnitt durch Teile der Ablaufvorrichtung gemäß Fig. 6;
- Fig. 17: ein Detail gemäß dem Pfeil XVII in Fig. 16;
- Fig. 18: ein Detail gemäß dem Pfeil XVIII in Fig. 16;
- Fig. 19: eine perspektivische Detailansicht von Teilen einer zweiten Ausführungsform einer erfindungsgemäßen Ablaufvorrichtung;
- Fig. 20: eine Fig. 19 entsprechende perspektivische Detailansicht von Teilen der Ablaufvorrichtung gemäß Fig. 19 im in den Boden eingebauten Zustand.

Es ist nicht notwendig, dass eine erfindungsgemäße Vorrichtung alle nachfolgend beschriebenen Merkmale aufweist. Es ist auch möglich, dass eine erfindungsgemäße Vorrichtung nur einzelne Merkmale der nachfolgend beschriebenen Ausführungsbeispiele aufweist.

Die in Fig. 6 bis Fig. 18 abgebildete Ausführungsform einer erfindungsgemäßen Ablaufvorrichtung umfasst jeweils vier schmale Ablaufrinnen 1 (siehe beispielsweise Fig. 6). Die Ablaufvorrichtung umfasst weiterhin ein Gehäuseteil 2, das einen rechteckigen Rahmen 3 und ein sich von dem Rahmen 3 nach unten erstreckenden Unterbaurahmen 4 in Form eines Rechteckrohres aufweist (siehe dazu beispielsweise Fig. 7).

Das Gehäuseteil 2 weist an seinen voneinander abgewandten Stirnseiten jeweils zwei voneinander beabstandete Aufnahmen 15 auf, in die jeweils das Ende einer der Ablaufrinnen 1 eingebracht werden kann (siehe Fig. 7 und Fig. 9). Durch die zueinander beabstandete Anordnung der Aufnahmen 15 wird gewährleistet, dass auf jeder der Stirnseiten des Gehäuseteils 2 zwei voneinander separierte Ablaufrinnen 1 in Querrichtung zueinander beabstandet angeordnet werden.

Das Gehäuseteil 2 weist im eingebauten Zustand eine obere Öffnung 19 und eine untere Öffnung 20 auf, wobei in die obere Öffnung 19 von den Ablaufrinnen 1 abfließendes Wasser eintreten kann und wobei aus der unteren Öffnung 20 das durch die obere Öffnung 19 eingetretene Wasser austreten kann. Die untere Öffnung 20 entspricht der unteren Öffnung des Unterbaurahmens 4 (siehe Fig. 9). Wenn die vier Ablaufrinnen 1 in die Aufnahmen 15 des Gehäuseteils 2 eingebracht sind, kann über die Ablaufrinnen 1 fließendes Wasser in die obere Öffnung 19 des Gehäuseteils 2 gelangen.

Die Ablaufvorrichtung umfasst weiterhin einen Ablaufkörper 5, der eine obere Öffnung aufweist, in die aus einer unteren Öffnung 20 des Gehäuseteils 2 beziehungsweise des Unterbaurahmens 4 austretendes Wasser eintreten kann (siehe Fig. 11). An dem Ablaufkörper 5 ist mindestens ein Ablaufstutzen 6 angeformt, der mit einem bauseitigen Ablaufrohr verbunden werden kann.

Die Ablaufvorrichtung umfasst weiterhin einen Geruchsverschluss 7, der von oben in den Ablaufkörper 5 eingebracht werden kann. Die Ablaufvorrichtung umfasst weiterhin eine Dichtfolie 8, die an der Oberseite des Ablaufkörpers 5 angebracht ist oder angebracht werden kann. Die Dichtfolie 8 weist eine Öffnung auf, durch die Wasser aus dem Unterbaurahmen 4 in den Ablaufkörper 5 eintreten kann (siehe Fig. 11).

Im eingebauten Zustand der Ablaufvorrichtung wird auf die Dichtfolie 8 eine Verbundabdichtung aufgebracht, auf die wiederum Fliesen 9 aufgebracht werden können (siehe Fig. 11). Der Unterbaurahmen 4 kann abgelängt werden, um ihn an die Dicke der Fliesen 9 anzupassen.

Die Ablaufvorrichtung umfasst eine Abdeckung 10, die in den Rahmen 3 eingebracht werden kann (siehe Fig. 7). Die Abdeckung 10 ist U-förmig ausgebildet und weist einen Boden 11 sowie zwei sich von dem Boden 11 in Einbaulage nach oben erstreckenden Seitenwände 12 auf. Die Abdeckung 10 weist zwischen den beiden Seitenwänden eine obere Ausnehmung auf, in die ein Fliesenteil oder ein anderer Abschnitt 9a eines Bodenbelags eingebracht werden kann.

Es besteht durchaus die Möglichkeit, anstelle einer U-förmigen Abdeckung 10 eine anders geformte, beispielsweise eine quaderförmige Abdeckung vorzusehen. Diese Abdeckung kann beispielsweise als Einlegteil aus Metall, beispielsweise aus Edelstahl, ausgebildet sein.

Die Abdeckung 10 reduziert die Wassereinlauföffnung auf schlitzförmige Öffnungen 13 (siehe Fig. 9). Diese schlitzförmigen Öffnungen 13 weisen eine Weite W_{Ö} für den Transport des Wassers von 8 mm oder weniger als 8 mm auf (siehe Fig. 13). Dazu umfasst das Gehäuseteil 2 zwei Stege 14, die sich außerhalb der U-förmigen Abdeckung 10 parallel zu den Seitenwänden 12 der Abdeckung 10 erstrecken, so dass jeweils zwischen einem der Stege 14 und einer Seitenwand 12 der Abdeckung 10 eine der schlitzförmigen Öffnungen 13 für Wasser gebildet wird (siehe beispielsweise Fig. 7, Fig. 9 und Fig. 13). Fig. 15 verdeutlicht den Übergang von der Ablaufrinne 1 in das Gehäuseteil 2. Dabei ist in Fig. 15 im Unterschied zu Fig. 14 die Abdeckung 10 zur Verdeutlichung weggelassen worden.

Die Abdeckung 10 und die Stege 14 können aus Metall, insbesondere aus Edelstahl bestehen. Alternativ können die Abdeckung 10 und die Stege 14 als Biegeteil aus Metall ausgebildet sein. Alternativ können die Abdeckung 10 und die Stege 14 durch 3D-Druck hergestellt werden. Alternativ können die Abdeckung 10 und die Stege 14 aus Kunststoff bestehen.

Die in Fig. 1 bis Fig. 3 abgebildete Ablaufrinne 1 ist vergleichsweise lang, schmal und niedrig ausgebildet. Die Ablaufrinne 1 weist einen Rinnenboden 16 und zwei sich von dem Rinnenboden 16 in Gebrauchsstellung nach oben erstreckende Seitenwände 17 auf.

Der Querschnitt der Ablaufrinne 1 weist in der in den Fig. 1 bis Fig. 3 abgebildeten Ausführungsform eine Freiform auf, bei der eine konkave Ausnehmung für den Wassertransport ausgebildet ist. Der Querschnitt der in Fig. 4 abgebildeten Ausführungsform der Ablaufrinne 1 ist im Wesentlichen U-förmig, wohingegen der Querschnitt der in Fig. 5 abgebildeten Ausführungsform der Ablaufrinne 1 ist im Wesentlichen V-förmig ist. Anderen Formen sind durchaus möglich.

Der Rinnenboden 16 der Ablaufrinne 1 weist ein Gefälle auf, das einen Wassertransport zu dem Gehäuseteil 2 der Ablaufvorrichtung gewährleistet. Fig. 2 zeigt, dass das von der Ablaufvorrichtung abgewandte Ende der Ablaufrinne 1 einen deutlich weiter oben angeordneten Rinnenboden 16 aufweist als das in Fig. 3 abgebildete, der Ablaufvorrichtung zugewandte Ende der Ablaufrinne 1. Das Gefälle ist in den Schnittdarstellungen der Fig. 16 bis Fig. 18 verdeutlicht.

Die Ablaufrinnen 1 können aus Metall, insbesondere aus Edelstahl bestehen. Das Gefälle kann durch Fräsen in den Rinnenboden 16 eingebracht werden.

Alternativ können die Ablaufrinnen 1 als Biegeteil aus Metall ausgebildet sein. Alternativ können die Ablaufrinnen 1 durch 3D-Druck hergestellt werden. Alternativ können die Ablaufrinnen 1 aus Kunststoff bestehen.

Jede der Ablaufrinnen 1 weist jeweils eine Gesamthöhe H von weniger als 7 mm, insbesondere eine Gesamthöhe zwischen 4,5 mm und 5,5 mm, beispielsweise eine Gesamthöhe von 5,0 mm auf. Die Gesamthöhe H ergibt sich bei der abgebildeten Gestaltung der Ablaufrinne 1 durch den Abstand zwischen der Unterseite des Rinnenbodens 16 und der Oberseite der Seitenwände 17.

Es kann vorgesehen sein, dass jede der Ablaufrinnen 1 zwischen den Seitenwänden eine Weite W_{R} für den Transport des Wassers von 8 mm oder weniger als 8 mm aufweist.

Im abgebildeten Ausführungsbeispiel (siehe Fig. 3) weist jede der Ablaufrinnen 1 insbesondere eine Breite B von weniger als 8 mm, insbesondere eine Breite zwischen 4 mm und 5 mm auf. Die Breite B ergibt sich bei der abgebildeten Gestaltung der Ablaufrinne 1 durch den Abstand von der Außenseite einer der Seitenwände 17 zu der Außenseite der anderen der Seitenwände 17. Daher ist bei diesem Ausführungsbeispiel die Weite W_{R} deutlich kleiner als 8 mm.

Die in den Fig. 6 bis Fig. 9 abgebildeten Ausführungsformen der Ablaufrinnen 1 weisen Anlageleisten 18 an den unteren Abschnitten der Außenseiten der Seitenwände 17 auf. Diese Anlageleisten 18 dienen als Anlagefläche für die Fliesen 9, die an die jeweilige Ablaufrinne 1 angrenzen. Die Dicke einer jeder der Anlageleisten 18 entspricht in etwa der typischen Dicke einer Fuge zwischen den Fliesen 9.

Fig. 10 deutet an, dass zwischen den beiden parallel zueinander verlaufenden Ablaufrinnen 1 ein Abschnitt 9a eines Bodenbelags angeordnet werden kann. Hier kann alternativ auch ein Einlegeteil eingebracht werden, dass eine andere Optik als der Bodenbelag aufweist. Weiterhin deuten Fig. 10 bis Fig. 12 an, dass zwischen den beiden Seitenwänden 12 der Abdeckung 10 ein Abschnitt 9a eines Bodenbelags angeordnet wird.

Es besteht die Möglichkeit, zur Vereinfachung der parallelen Anordnung der beiden mit Abstand zueinander zu montierenden Ablaufrinnen 1 einen oder mehrere Abstandshalter vorzusehen, die beispielsweise der Ablaufvorrichtung im Auslieferungszustand beigefügt werden können.

Es kann auch vorgesehen sein, dass die beiden Ablaufrinnen 1 über geeignete Verbindungsmittel fest miteinander verbunden sind, wobei die Verbindungsmittel nach dem Montieren der Ablaufrinnen 1 in dem Boden verbleiben. Insbesondere kann auf die Oberseite der Verbindungsmittel ein Abschnitt 9a des Bodenbelags, wie beispielsweise ein Fliesenteil, aufgebracht werden.

Eine entsprechende Ausführungsform ist in den Fig. 19 und Fig. 20 abgebildet. Die beiden Ablaufrinnen 1 sind durch ein als Verbindungsmittel dienendes Zwischenstück 21 miteinander verbunden. Dabei sind die der jeweils anderen Ablaufrinne 1 zugewandten Seitenwände 17' der Ablaufrinnen 1 niedriger als die jeweils äußeren Seitenwände 17. Die einander zugewandten Seitenwände 17' entsprechen den Außenseiten des Zwischenstücks 21.

Auf das Zwischenstück 21 kann ein Fliesenteil oder ein anderer Abschnitt 9a eines Bodenbelags aufgebracht werden (siehe Fig. 20). Das Zwischenstück 21 und der Abschnitt 9a des Bodenbelags weisen zusammen eine Höhe auf, die der Höhe der äußeren Seitenwände 17 entspricht.

## Patentansprüche

1. Ablaufrinne (1) für eine zumindest teilweise in den Boden eines Raumes einbaubare Ablaufvorrichtung, umfassend
- einen Rinnenboden (16),
- zwei sich von dem Rinnenboden (16) in Gebrauchsstellung nach oben erstreckende Seitenwände (17, 17'),
**dadurch gekennzeichnet, dass** die Ablaufrinne (1) eine Gesamthöhe (H) von weniger als 7 mm aufweist.

2. Ablaufrinne (1) nach Anspruch 1, **dadurch gekennzeichnet, dass** die Ablaufrinne (1) eine Gesamthöhe (H) von weniger als 6 mm aufweist, insbesondere eine Gesamthöhe (H) zwischen 4,5 mm und 5,5 mm, beispielsweise eine Gesamthöhe (H) von 5,0 mm aufweist.

3. Ablaufrinne (1) nach einem der Ansprüche 1 oder 2 **dadurch gekennzeichnet, dass** die Ablaufrinne (1) zwischen den Seitenwänden (17, 17') eine Weite (W_{R}) für den Transport des Wassers von 8 mm oder weniger als 8 mm aufweist, insbesondere eine Weite (W_{R}) von weniger als 6 mm, beispielsweise eine Weite (W_{R}) zwischen 3 mm und 4 mm aufweist.

4. Ablaufrinne (1) nach dem Oberbegriff des Anspruchs 1 oder nach einem der Ansprüche 1 bis 3, **dadurch gekennzeichnet, dass** die Ablaufrinne (1) eine Breite (B) von der Außenseite einer der Seitenwände (17) zu der Außenseite der anderen der Seitenwände (17) von 8 mm oder weniger als 8 mm aufweist.

5. Ablaufrinne (1) nach Anspruch 4, **dadurch gekennzeichnet, dass** die Ablaufrinne (1) eine Breite (B) von der Außenseite einer der Seitenwände (17) zu der Außenseite der anderen der Seitenwände (17) von weniger als 6 mm, insbesondere eine Breite (B) zwischen 4 mm und 5 mm aufweist.

6. Ablaufrinne (1) nach einem der Ansprüche 1 bis 5, **dadurch gekennzeichnet, dass** die Ablaufrinne (1) aus Metall besteht, insbesondere aus Edelstahl besteht.

7. Ablaufrinne (1) nach einem der Ansprüche 1 bis 6, **dadurch gekennzeichnet, dass** der Rinnenboden (16) ein Gefälle aufweist, insbesondere wobei das Gefälle durch Fräsen in den Rinnenboden (16) eingebracht wurde.

8. Ablaufrinne (1) nach einem der Ansprüche 1 bis 7, **dadurch gekennzeichnet, dass** der Querschnitt der Ablaufrinne (1) U-förmig oder V-förmig ist oder abweichend von einer U-Form oder einer V-Form eine Freiform aufweist.

9. Ablaufvorrichtung für den zumindest teilweisen Einbau in den Boden eines Raumes, umfassend
- mindestens zwei Ablaufrinnen (1), die insbesondere Ablaufrinnen (1) nach einem der Ansprüche 1 bis 8 sind,
- ein Gehäuseteil (2), das im eingebauten Zustand eine obere Öffnung (19) und eine untere Öffnung (20) aufweist, wobei in die obere Öffnung (19) von den Ablaufrinnen (1) abfließendes Wasser eintreten kann und wobei aus der unteren Öffnung (20) das durch die obere Öffnung (19) eingetretene Wasser austreten kann,
**dadurch gekennzeichnet, dass** die beiden Ablaufrinnen (1) oder zwei der Ablaufrinnen (1) dazu eingerichtet sind, auf der gleichen Seite des Gehäuseteils (2) parallel und in Querrichtung zueinander beabstandet angeordnet zu werden,

10. Ablaufvorrichtung nach Anspruch 9, **dadurch gekennzeichnet, dass** die Ablaufrinnen (1) voneinander separiert sind.

11. Ablaufvorrichtung nach einem der Ansprüche 9 oder 10, **dadurch gekennzeichnet, dass** die Ablaufvorrichtung vier Ablaufrinnen (1) umfasst, wobei zwei erste der Ablaufrinnen (1) dazu eingerichtet sind, auf einer ersten Seite des Gehäuseteils (2) parallel und in Querrichtung zueinander beabstandet angeordnet zu werden, und wobei zwei zweite der Ablaufrinnen (1) dazu eingerichtet sind, auf einer zweiten Seite des Gehäuseteils (2), die von der ersten Seite des Gehäuseteils (2) abgewandt ist, parallel und in Querrichtung zueinander beabstandet angeordnet zu werden.

12. Ablaufvorrichtung nach einem der Ansprüche 9 bis 11, **dadurch gekennzeichnet, dass** das Gehäuseteil (2) für jede der Ablaufrinnen (1) eine Aufnahme (15) aufweist, wobei jede der Aufnahmen (15) dazu eingerichtet ist, dass eine der Ablaufrinnen (1) mit ihrem Ende in die Aufnahme (15) hineinragt.

13. Ablaufvorrichtung nach einem der Ansprüche 9 bis 12, **dadurch gekennzeichnet, dass** die Ablaufvorrichtung eine Abdeckung (10) umfasst, insbesondere wobei die Abdeckung (10) U-förmig ausgebildet ist und einen Boden (11) sowie zwei sich von dem Boden (11) in Einbaulage nach oben erstreckende Seitenwände (12) aufweist.

14. Ablaufvorrichtung nach Anspruch 13, **dadurch gekennzeichnet, dass** die Ablaufvorrichtung zwei Stege (14) umfasst, die sich außerhalb der Abdeckung (10) parallel zu den Seitenwänden (12) der Abdeckung (10) erstrecken, so dass jeweils zwischen einem der Stege (14) und einer Seitenwand (12) der Abdeckung (10) eine schlitzförmige Öffnung (13) für Wasser gebildet wird, insbesondere wobei die Ablaufvorrichtung dazu eingerichtet ist, dass in eine jede der schlitzförmigen Öffnungen (13) von einer Ablaufrinne (1) abfließendes Wasser eintritt, vorzugsweise wobei die schlitzförmigen Öffnungen (13) eine Weite (W_{Ö}) für den Transport des Wassers von 8 mm oder weniger als 8 mm aufweisen.

15. Ablaufvorrichtung nach einem der Ansprüche 9 bis 14, **dadurch gekennzeichnet, dass** die Ablaufvorrichtung dazu eingerichtet ist, dass zwischen den beiden parallel zueinander verlaufenden Ablaufrinnen (1) ein Abschnitt (9a) eines Bodenbelags angeordnet wird und/oder zwischen den beiden Seitenwänden (12) der Abdeckung (10) ein Abschnitt (9a) eines Bodenbelags angeordnet wird.
